# EUROPÄISCHE PATENTSCHRIFT

(11) **EP 0 687 790 B1**
(45) Veröffentlichungstag und Bekanntmachung des Hinweises auf die Patenterteilung: **23.06.1999**
(21) Anmeldenummer: 95105203.4
(22) Anmeldetag: 06.04.1995
(51) Int. Cl.: E06B 3/667

(54) **Linearverbinder für hohle Abstandsprofile eines Mehrscheibenisolierglases**
Straight connector for hollow spacer profiles in insulating glazing
Raccord rectiligne pour profilés intercalaires creux de vitrages isolants

(30) Priorität: 15.06.1994 DE 9409661 U; 17.06.1994 DE 9409810 U
(43) Veröffentlichungstag der Anmeldung: 20.12.1995
(73) Patentinhaber: CERA Handelsgesellschaft mbH, D-87640 Biessenhofen (DE)
(72) Erfinder: Loh, Walter, D-87600 Kaufbeuren-Neugablonz (DE)
(74) Vertreter: Kern, Wolfgang, Dipl.-Ing.

(56) Entgegenhaltungen:
- EP-A- 0 330 906
- EP-A- 0 535 305
- DE-C- 4 235 397
- DE-U- 8 509 217
- DE-U- 9 316 728
- DE-U- 9 407 296

## Beschreibung

Die Erfindung betrifft einen Linearverbinder für hohle, mit einer Perforation versehene Abstandsprofile eines Mehrscheibenisolierglases, mit einem flachen länglichen Körper, dessen Querschnitt an den Hohlraumquerschnitt der beiden miteinander geradlinig zu verbindenden Abstandsprofile angepaßt ist und diesem vorzugsweise entspricht, und der aus zwei Teilen besteht, von denen der eine Teil in das eine Abstandsprofil und der andere Teil in das andere Abstandsprofil der beiden miteinander zu verbindenden Profile einsteckbar sind, und dessen Oberfläche mit wenigstens einem aufstehenden Mittenanschlag versehen ist, der beim Einschieben des Linearverbinders in die Abstandsprofile mit deren Vorderkanten in Berührung tritt.

Derartige Linearverbinder sind beispeilsweise aus der DE-OS 28 09 822 und dem G 90 16 592 bekannt. Bei Linearverbindern dieser und ähnlicher Art ergibt sich das Problem, daß nach dem Einschieben oder Einschlagen in den Hohlraum der zugehörigen Abstandsprofile die Reibungswirkung zwischen der Oberfläche des Linearverbinders und der sie umgebenden Innenwand der Abstandsprofile oftmals zu wünschen übrig läßt, obgleich in vielen Fällen auf bzw. in der Oberfläche des Linearverbinders zusätzliche Federelemente Verwendung finden, die sich an die Wandung des Hohlraums anlegen, um die Reibungskraft zu erhöhen und dadurch zu verhindern, daß sich die Verbindungsstelle der Abstandsprofile nach dem Einbau des Linearverbinders wieder öffnet.

Die Aufgabe der Erfindung besteht deshalb darin, den Linearverbinder weiter dahingehend zu verbessern, daß die zwischen seiner Oberfläche und der Innenwandoberfläche des Abstandsprofils auftretende Reibung verstärkt wird, so daß nach dem Einbau ein fester Sitz des Linearverbinders gewährleistet ist, und zwar insbesondere in den Fällen, in denen, wie bei Isolierglasscheiben heutzutage üblich, die Abstandsprofile mit einer Perforation versehen sind, die die Aufgabe hat, die in dem Scheibenzwischenraum befindliche Luft in den Abstandsprofilhohlraum eintreten zu lassen, um eine Entfeuchtung der Luft mit Hilfe des in diesem Hohlraum befindlichen Molekularsiebs zu bewirken.

Diese Aufgabe wird erfindungsgemäß dadurch gelöst, daß der Mittenanschlag als Teil einer Schneidgratbremse auf der Oberseite des länglichen Körpers eine Querrippe aufweist, an die beidseitig aus der Oberfläche der Oberseite zu ihr ansteigende Keile mit Abstand angrenzen, deren höchste Erhebung unterhalb des Scheitels der Querrippe liegt, und daß an den parallelen Seitenflächen des länglichen Körpers im Bereich der Querrippe und Keile mehrere mit Abstand hintereinanderliegende Seitenrippen angeordnet sind, deren Scheitelhöhe beidseitig der Schneidgratbremse zur Querrippe hin ansteigt und bei den der Querrippe am nächsten liegenden Seitenrippen so groß ist, daß die Breite des Linearverbinders, gekennzeichnet durch den Abstand der Seitenflächen, etwas größer ist als außerhalb dieses Bereiches, wobei die Querrippe der Schneidgratbremse in bezug auf die Seitenrippen so angeordnet ist, daß ihre seitliche Verlängerung in einem Seitenrippental liegt.

Vorteilhafte Weiterbildungen der Erfindung sind Gegenstand der Unteransprüche. Zu ihnen gehört insbesondere die Maßnahme, daß diejenige Oberflächenseite des länglichen Körpers, die mit der Innenseite der perforierten Wandfläche des Abstandsprofils, welche mit durch den Perforationsvorgang verursachten scharfen Ecken und Durchbruchrändern versehen ist, beim Einschieben des Linearverbinders in das Abstandsprofil in Berührung tritt, eine Feinstrukur, insbesondere eine Riffelung aufiveist, die mit den Perforationsecken und - rändern in Eingriff bringbar ist.

Diese besondere Maßnahme wird in Anspruch 21 als zusätzlicher Aspekt der Erfindung angegeben.

Die Erfindung wird nachfolgend anhand der in der Zeichnung dargestellten Ausführungsbeispiele näher erläutert. In der Zeichnung zeigen:
- Fig. 1: eine Draufsicht der Oberseite des Linearverbinders,
- Fig. 2: eine Längsschnittansicht des Linearverbinders von Fig. 1 entlang seiner Längsachse,
- Fig. 3: eine Detailansicht des Linearverbinders im Bereich seiner Schneidgratbremse,
- Fig. 4: eine Detailansicht des Linearverbinders im Bereich X seiner Seitenrippen,
- Fig. 5: eine Längsschnittansicht des Linearverbinders längs der Linie A-A in Fig. 6 mit beidseitig schematisch angedeuteten, miteinander zu verbindenden Abstandsprofilen, und
- Fig. 6: eine Bodenansicht des Linearverbinders.

Der in **Fig. 1** dargestellte Linearverbinder besteht aus einem bekannten steifen Kunststoffmaterial und weist einen nahezu rechteckigen Querschnitt auf Sein flacher, länglicher Körper 1 dient zur Verbindung der hohlen Abstandsprofile 4, 5 und wird zu diesem Zweck mit seinen Teilen 2 bzw. 3 in die beiden Abstandsprofile hineingesteckt, bis die Profilstirnseiten 7 bzw. 8 an seinem Mittenanschlag, der als Teil einer Schneidgratbremse auf der Oberseite 7 des länglichen Körpers 1 eine Querrippe 6 aufweist. An diese Querrippe grenzen beidseitig von ihr aus der Oberfläche der Oberseite zu ihr ansteigende Keile 8, 9 mit Abstand an, deren höchste Erhebung unterhalb des Scheitels der Querrippe 6 liegt. Diese Keile 8, 9 sind Bestandteil der Schneidgratbremse, durch die erreicht wird, daß der Schneidgrat, der sich beim Hineinschieben des Linearverbinders in den Hohlraum der Abstandsprofile dadurch bilden kann, daß die Vorderkanten 15, 16 der Abstandsprofile Kunststoffmaterial von der Oberfläche des Linearverbinders abschaben und vor sich herschieben, in den Zwischenraum 10 Mischen den in **Fig. 3** gezeigten vorderen Randkanten 17, 18 der Keile 8, 9 und der Querrippe 6 abgelegt wird. Dadurch wird verhindert, daß dieser Schneidgrad, also das abgeschabte Material, sich vor der Querrippe 6 aufbaut und ein weitgehendes Zusammenfügen der Vorderkanten 15, 16 der Abstandsprofile 4, 5 verhindert. Um diesen Effekt zu verstärken, ist die Querrippe 6 der Schneidgratbremse länger als die Keile 8, 9 breit sind.

An den parallelen Seitenflächen 11, 12 des länglichen Körpers 1 sind, wie aus den **Fig. 1 und 2** ersichtlich, im Bereich der Querrippe 6 und Keile 8, 9 mehrere mit Abstand hintereinander liegende Seitenrippen 13 angeordnet, deren Scheitelhöhe beidseitig der Schneidgratbremse zur Querrippe 6 hin ansteigt und bei den der Querrippe am nächsten liegenden Seitenrippen 13 so groß ist, daß die Breite des Linearverbinders, gekennzeichnet durch den Abstand der Seitenflächen 11, 12, etwas größer ist als außerhalb dieses Bereiches. Dies ist der vergrößerten Detaildarstellung von **Fig. 4** zu entnehmen. An der Verlängerung der mit 19 bezeichneten Mittellinie liegt dort die Querrippe 6, d.h, die Querrippe ist in bezug auf die Seitenrippen 13 so angeordnet, daß ihre seitliche Verlängerung in ein Seitenrippental 14 hineinfällt. Der Abstand A der einzelnen Seitenrippen 13 voneinander beträgt bei dem dargestellten Ausführungsbeispiel, wie aus **Fig. 4** ersichtlich, 1,5 mm und die Höhe der Seitenrippen nimmt in Richtung auf die Mitte des länglichen Körpers 1 und damit in Richtung auf die Querrippe 6, wie oben bereits ausgeführt, zu, und zwar bei dem gezeigten Ausführungsbeispiel um jeweils 0,1 mm. Auf diese Weise bilden die Seitenrippen 13 in ihrer Aufeinanderfolge beim Einschieben des Linearverbinders in die Abstandsprofile seitliche keilförmige Auflaufflächen, welche einen zusätzlichen Reibschluß des Linearverbinders mit den ihn umgebenden Hohlraumwänden der Abstandsprofile erzeugen und damit seinen festen Sitz nach dem Einbau noch verbessern. Dieser feste Sitz soll gewährleisten, daß sich die Verbindungsstelle der Abstandsprofile 4, 5 nicht wieder öffnet, bevor der Abstandsprofilrahmen durch die seitlich auf ihn aufgebrachten Glasscheiben endgültig festgelegt wird.

Wie ersichtlich, erstrecken sich die Seitenrippen 13 nur über einen Teil der gesamten Höhe H des länglichen Körpers 1, indem sie im Bereich der aus den Keilen 8, 9 und der Querrippe 6 bestehenden Schneidgratbremse angeordnet sind. Die Seitenrippen weisen, wie aus **Fig. 3** ersichtlich, einen Querschnitt auf, der einem gleichschenkeligen Dreieck entspricht, dessen Scheitelwinkel 90° beträgt, während die Querrippe 6 ebenfalls einen dreieckförmigen Querschnitt hat, der ein gleichschenkeliges Dreieck bildet, dessen Scheitelwinkel von 30° einschließt.

Die dem Scheibenzwischenraum des Mehrscheibenisolierglases zugewendete Wandung der Abstandsprofile 4, 5 ist überlichweise mit einer Perforation, also mit Durchbrüchen, versehen, durch die zwischen dem Hohlraum der Abstandsprofile und dem Scheibenzwischenraum eine Verbindung hergestellt wird mit dem Ziel, die im Scheibenzwischenraum befindliche Luft mit Hilfe des in den Hohlraum der Abstandsprofile eingefüllten Entfeuchtungsmittels, auch Molekularsieb genannt, zu entfeuchten. Die Oberfläche dieser Unterseite 20 des länglichen Körpers 1 ist, wie in **Fig. 2** schematisch angedeutet, mit einer Riffelung 21 versehen, die beim Hineinschieben des Linearverbinders in den Hohlraum der Abstandsprofile mit dem Grat der Perforation in Eingriff tritt und auf diese Weise eine mechanische Verriegelung zwischen Linearverbinder und Abstandsprofilen bewirkt, die entweder alleinig oder in Verbindung mit anderen reibungserzeugenden Elementen auf der Oberfläche des Linearverbinders ein Herausrutschen des Linearverbinders aus dem Abstandsprofilhohlraum bzw. ein Öffnen des an der Querrippe 6 vorhandenen Spaltes zwischen den gegenüberliegenden Vorderkanten 15, 16 der beiden Abstandsprofile verhindert.

Im übrigen kann die aus der Querrippe 6 und den Keilen 8 und 9 gebildete Schneidgratbremse entweder auf der Oberseite des länglichen Körpers 1 angeordnet sein, wie aus **Fig. 1** ersichtlich, oder auf der Unterseite 20 liegen, und zwar in Abhängigkeit von der Schneidgratrichtung der Säge beim Ablängen der Abstandsprofile.

Der in **Fig. 5** dargestellte Linearverbinder besteht ebenfalls aus einem bekannten steifen Kunststoffmaterial und weist einen nahezu rechteckigen Querschnitt auf. Sein flacher, länglicher Körper 21 dient zur Verbindung der hohlen Abstandsprofile 24, 25, und wird zu diesem Zweck wie bei der Ausführungsform nach den **Fig. 1 bis 4** mit seinen Teilen 22 bzw. 23 in die beiden Abstandsprofile hineingesteckt, bis die Profilstirnseiten 27 bzw. 28 an dem Mittenanschlag 26 anstoßen, an dem zu beiden Seiten die sogenante Schneidgratbremse in Form eines zur Oberkante des Anschlags 6 ansteigenden Keils 220, 221 mit geringem Abstand vorgelagert ist.

Die Innenseite 211 des Abstandsprofils 24, 25, das ist also die Profilseite, die dem Scheibenzwischenraum des Mehrscheibenisolierglases zugewendet ist, bildet üblicherweise eine perforierte Wandfläche, ist also mit Durchbrüchen 212 versehen, durch die die im Scheibenzwischenraum befindliche Luft in den Profilhohlraum 222 eindringen kann, um durch das dort vorhandene Molekularsieb, also einem Feuchtigkeit absorbierenden Mittel, entfeuchtet zu werden. Diese Durchbrüche 212 werden dadurch hergestellt, daß beispielsweise mit Hilfe einer Stachelwalze die Hohlprofilwand durchstoßen wird, wobei an den Durchstoßstellen die Durchbruchränder gewöhnlich einen scharfkantigen Grat bilden, der in Fig. 5 bei 210 schematisch angedeutet ist.

Auf der Bodenseite 29 des länglichen Körpers 21, also auf der Seite des Linearverbinders, die mit der Innenseite 211 der perforierten Wandfläche der Abstandsprofile 24, 25 beim Einstecken des Linearverbinders in Berührung tritt, sind Riffelungen 213, 214 in Form von sich quer zur Längsrichtung des Körpers 1 erstreckenden und in Einsteckrichtung streifenartig mit Abstand hintereinanderliegenden Rippen 215 angeordnet, die, wie aus **Fig. 6** ersichtlich, bei diesem Ausführungsbeispiel zwei parallele Streifen bilden und so positioniert sind, daß sie im Querschnitt, wie aus **Fig. 5** ersichtlich, ein sägezahnartiges Profil 225 bilden und mit den scharfen Ecken und Rändern 210 der Durchbrüche 212 in Eingriff treten, wodurch die Haftreibung zwischen dem Linearverbinder und dem Abstandsprofil gegenüber den herkömmlichen Konstruktionen, die keine derartigen Riffelungen verwenden, erheblich gesteigert wird, so daß auf weitere reibungserhöhende Mittel, wie Federn, mechanische Profilverformungen u. dgl., verzichtet werden kann.

Bei dem dargestellten Ausführungsbeispiel wird im Bereich der beiden Längsseiten 216, 217 des Körpers 21 je eine Rippenreihe verwendet, die innerhalb von an sich bekannten langlochförmigen Materialaussparungen 218, 219 liegt und, wie bei 223 und 224 gezeigt, Unterbrechungen aufweisen kann, welche durch den Formenbau bedingt sein kann, indem an diesen Stellen an der Spritzgußform Auswerfer für das Spritzgußteil, also den Linearverbinder, sitzen.

Die Tiefe des in Fig. 1 gezeigten sägezahnartigen Profils der Rippen 215 beträgt 0,72 mm, der Rippenabstand ca. 2,5 mm, wobei diese Maße an die jeweils vorhandenen Perforationsdurchbrüche 212 angepaßt sind.

Anstelle der beiden streifenartig angeordneten Rippenreihen läßt sich auch nur eine einzige Reihe verwenden, die dann breiter sein kann als eine der dargestellten beiden Reihen und sich auch unter Umständen über die gesamte Breite des Geradverbindes, also seine gesamte Bodenfläche, erstrecken kann.

Abmessungen und Lage sowie Größe und Art der Riffelung bzw. der Rippen sind jedenfalls so gewählt, daß das angestrebte Ziel, nämlich einen mechanischen Reibschluß zwischen den Rippenspitzen und den Perforationsdurchbrüchen zu schaffen, erreicht wird.

## Patentansprüche

1. Linearverbinder für hohle, mit einer Perforation versehene Abstandsprofile eines Mehrseheibenisolierglases, mit einem flachen länglichen Körper (1, 21), dessen Querschnitt an den Hohlraumquerschnitt der beiden miteinander geradlinig zu verbindenden Abstandsprofile angepaßt ist und diesem vorzugsweise entspricht, und der aus zwei Teilen (2, 3, 22, 23) besteht, von denen der eine Teil (2, 22) in das eine Abstandsprofil (4, 24) und der andere Teil (3, 23) in das andere Abstandsprofil (5, 25) der beiden miteinander zu verbindenden Profile einsteckbar sind, und dessen Oberfläche mit wenigstens einem aufstehenden Mittenanschlag versehen ist, der beim Einschieben des Linearverbinders in die Abstandsprofile (4, 5, 24, 25) mit deren Vorderkanten (15, 16) in Berührung tritt, **dadurch gekennzeichnet,** daß der Mittenanschlag als Teil einer Schneidgratbremse auf der Oberfläche des länglichen Körpers (1, 21) eine Querrippe (6, 26) aufweist, an die beidseitig aus der Oberfläche zu ihr ansteigende Keile (8, 9, 220, 221) mit Abstand angrenzen, deren höchste Erhebung unterhalb des Scheitels der Querrippe (6, 26) liegt, und daß an den parallelen Seitenflachen (11, 12) des länglichen Körpers (1) im Bereich der Querrippe (6) und Keile (8, 9, 220, 221) mehrere mit Abstand hintereinander liegende Seitenrippen (13) angeordnet sind, deren Scheitelhöhe beidseitig der Schneidgratbremse zur Querrippe (6) hin ansteigt und bei den der Querrippe (6) am nächsten liegenden Seitenrippen (13) so groß ist, daß die Breite des Linearverbinders, gekennzeichnet durch den Abstand der Seitenflächen (11, 12), etwas größer ist als außerhalb dieses Bereiches, wobei die Querrippe (6) der Schneidgratbremse in bezug auf die Seitenrippen (13) so angeordnet ist, daß ihre seitliche Verlängerung in einem Seitenrippental (14) liegt.

2. Linearverbinder nach Anspruch 1, **dadurch gekennzeichnet,** daß die Querrippe (6) der Schneidgratbremse länger ist als die Keile (8, 9) breit sind.

3. Linearverbinder nach Anspruch 1 oder 2, **dadurch gekennzeichnet,** daß sich die Seitenrippen (13) nur über einen Teil der gesamten Höhe H des länglichen Körpers (1) erstrecken.

4. Linearverbinder nach einem der Ansprüche 1 bis 3, **dadurch gekennzeichnet**, daß die Seitenrippen (13) nur im Bereich der aus den Keilen (8, 9) und der Querrippe (6) bestehenden Schneidgratbremse angeordnet sind.

5. Linearverbinder nach einem der Ansprüche 1 bis 4, **dadurch gekennzeichnet,** daß die Seitenrippen (13) einen Querschnitt aufweisen, der einem gleichschenkeligen Dreieck entspricht, dessen Scheitelwinkel 90° beträgt.

6. Linearverbinder nach einem der Ansprüche 1 bis 5, **dadurch gekennzeichnet,** daß der Abstand der einzelnen Seitenrippen (13) voneinander 1,5 mm beträgt und daß die Höhe der einzelnen Seitenrippen (13) in Richtung auf die Mitte des länglichen Körpers (1) um jeweils 0,1 mm zunimmt.

7. Linearverbinder nach einem der Ansprüche 1 bis 6, **dadurch gekennzeichnet,** daß die Querrippe (6) einen dreieckförmigen Querschnitt hat.

8. Linearverbinder nach Anspruch 7, **dadurch gekennzeichnet,** daß das Dreieck gleichschenklig ist und seine aufstehende Spitze einen Scheitelwinkel von 30° einschließt.

9. Linearverbinder nach einem der Ansprüche 1 bis 8, **dadurch gekennzeichnet,** daß sich die Schneidgratbremse (6, 8, 9) auf der Oberseite (7) des länglichen Körpers (1) befindet.

10. Linearverbinder nach einem der Ansprüche 1 bis 8, **dadurch gekennzeichnet,** daß sich die Schneidgratbremse (6, 8, 9) auf der Unterseite (20) des länglichen Körpers (1) befindet.

11. Linearverbinder nach einem der Ansprüche 1 bis 10, **dadurch gekennzeichnet,** daß diejenige Oberflächenseite (29) des länglichen Körpers (21), die mit der Innenseite (211) der perforierten Wandfläche des Abstandsprofils, welche mit durch den Perforationsvorgang verursachten scharfen Ecken und Rändern versehen ist, beim Einschieben des Linearverbinders in das Abstandsprofil in Berührung tritt, eine Feinstruktur aufweist, die mit den scharfen Ecken und Rändern (210) der Perforationsdurchbrüche (212) in Eingriff bringbar ist.

12. Linearverbinder nach Anspruch 11, **dadurch gekennzeichnet,** daß die Feinstruktur eine Riffelung (213, 214) ist.

13. Linearverbinder nach Anspruch 12, **dadurch gekennzeichnet,** daß die Riffelung (213, 214) aus sich quer zur Längsrichtung des länglichen Körpers (21) erstreckenden, mit Abstand hintereinander liegenden Rippen (215) besteht.

14. Linearverbinder nach Anspruch 13, **dadurch gekennzeichnet,** daß die Rippen in Form zweier paralleler Reihen streifenartig beidseitig der Längsränder (216, 217) des länglichen Körpers (21) angeordnet sind.

15. Linearverbinder nach Anspruch 14, **dadurch gekennzeichnet,** daß die Rippenreihen innerhalb langlochförmiger Materialaussparungen (218, 219) im Boden des länglichen Körpers (21) angeordnet sind.

16. Linearverbinder nach einem der Ansprüche 13 bis 15, **dadurch gekennzeichnet**, daß die aus den aufeinanderfolgenden Rippen (15) gebildete Riffelung (213, 214) in Richtung der Längsachse des länglichen Körpers (21) unterschiedlich hoch ist.

17. Linearverbinder nach einem der Ansprüche 13 bis 16, **dadurch gekennzeichnet,** daß die Rippen zur Längsachse des länglichen Körpers (21) geneigt sind.

18. Linearverbinder nach einem der Ansprüche 13 bis 17, **dadurch gekennzeichnet,** daß jede Rippe in Abschnitte aufgeteilt ist.

19. Linearverbinder nach einem der Ansprüche 13 bis 18, **dadurch gekennzeichnet,** daß die Rippen (215) ein sägezahnartiges Profil (223) bilden.

20. Linearverbinder nach Anspruch 19, **dadurch gekennzeichnet,** daß die Profiltiefe ca. 0,72 mm beträgt und der Abstand der sägezahnartig aufeinanderfolgenden Rippen ca. 2,5 mm beträgt.

21. Linearverbinder für hohle, mit einer Perforation versehene Abstandsprofile eines Mehrscheibenisolierglases, mit einem flachen, länglichen Körper (21), dessen Querschnitt an den Hohlraumquerschnitt der beiden miteinander geradlinig zu verbindenden Abstandsprofile angepaßt ist und diesem vorzugsweise entspricht und der aus zwei Teilen (22, 23) besteht, von denen der eine Teil (22) in das eine Abstandsprofil (24) und der andere Teil (23) in das andere Abstandsprofil (25) der beiden miteinander zu verbindenden Profile einsteckbar sind und dessen Oberfläche mit wenigstens einem aufstehenden Mittenanschlag (26) versehen ist, der beim Einschieben des Linearverbinders in die Abstandsprofile (24, 25) mit deren Vorderkanten (27, 28) in Berührung tritt, **dadurch gekennzeichnet,** daß diejenige Oberflächenseite (29) des länglichen Körpers (21), die mit der Innenseite (11) der perforierten Wandfläche des Abstandsprofils, welche mit durch den Perforationsvorgang verursachten scharfen Ecken und Rändern versehen ist, beim Einschieben des Linearverbinders in das Abstandsprofil in Berührung tritt, eine Feinstruktur aufweist, die mit den scharfen Ecken und Rändern (210) der Perforationsdurchbrüche (212) in Eingriff bringbar ist.

## Claims

1. Linear connector for hollow perforated spacing profiles of a multiple insulating glass unit, comprising a flat, longitudinal body (1, 21), the cross section being adapted to the cross section of the hollow space of the two spacing profiles which are to be linearly connected to one another, which cross sections are preferrably corresponding, the longitudinal body being provided of two parts (2, 3, 22, 23), one of which (2, 22) is insertable into the one spacing profile (4, 24) and the other one of which (3, 23) is insertable into the other spacing profile (5, 25) of the two joining profiles, the surface of said longitudinal body is provided with at least one upstanding intermediate abutment element touching on inserting the linear connector into the spacing profiles (4, 5, 24, 25) the front edges (15, 16) thereof, **characterized in that** the intermediate abutment element is a part of a cutting burr brake on the surface of the longitudinal body (1, 21) and is provided with a cross bar (6, 26) which is at both sides thereof arranged distantly adjacent to wedges (8, 9, 220, 221) arising from the surface to the cross bar so that the highest apex of said wedges is positioned below the summit of the cross bar (6, 26) and that several lateral ribs (13) are distantly arranged behind one another at the parallel lateral surfaces (11, 12) of the longitudinal body (1) in the area of said cross bar (6) and said wedges (8, 9, 220, 221), the summit height of those lateral ribs is arising to said cross bar (6) at both sides of said cutting burr brake, wherein the summit height of those lateral ribs (13) which are next to the cross bar (6) is so great that the width of the linear connector which is characterized by the distance of the lateral surfaces (11, 12) is somewhat larger than outside of that area, said cross bar (6) of the cutting burr brake being arranged with respect to said lateral ribs (13) such that its lateral extension rests in a valley (14) of the lateral ribs.

2. Linear connector according to claim 1, **characterized in that** the cross bar (6) of the cutting burr brake is longer than the width of the wedges (8, 9).

3. Linear connector according to claim 1 or 2, **characterized in that** the lateral ribs (13) extend only over a portion ofthe entire height (H) ofthe longitudinal body (1).

4. Linear connector according to one of the claims 1 - 3, **characterized in that** the lateral ribs (13) are only provided in the area of the cutting burr brake composed of the wedges (8, 9) and the cross burr (6).

5. Linear connector according to one of the claims 1 - 4, **characterized in that** the lateral ribs (13) are provided with the cross section corresponding to an isosceles triangle the summit angle of which is 90°.

6. Linear connector according to one of the claims 1 - 5, **characterized in that** the distance between the several lateral ribs (13) is 1,5 mm and the height of the several lateral ribs (13) is increasing in the direction to the center of the longitudinal body (1) by 0,1 mm of each rib.

7. Linear connector according to one ofthe claims 1 - 6, **characterized in that** the cross bar (6) is provided with a triangular cross section.

8. Linear connector according to claim 7, **characterized in that** the triangle is isosceles and that its arising peak encloses a summit angle of 30°.

9. Linear connector according to one of claims 1 - 8, **characterized in that** the cutting burr brake (6, 8, 9) is positioned on the upper side (7) of the longitudinal body (1).

10. Linear connector according to one of claims 1 - 8, **characterized in that** the cutting burr brake (6, 8, 9) is positioned on the lower side (20) of the longitudinal body (1).

11. Linear connector according to one of the claims 1 - 10, **characterized in that** that lateral surface (29) of the longitudinal body (21) touching the inner side (211) of the perforated wall surface of the spacing profile, provided with sharp corners and edges caused by the perforation process on the insertion of the linear connector into the spacing profile, is provided with a fine structure, engaging the sharp corners and edges (210) ofthe apertures ofthe perforation (212).

12. Linear connector according to claim 11, **characterized in that** the fine structure is a corrugate structure (213, 214).

13. Linear connector according to claim 12, **characterized in that** the corrugate structure (213, 214) comprises ribs (215) extending across to the longitudinal direction of the longitudinal body (21) and being distantly arranged behind one another.

14. Linear connector according to claim 13, **characterized in that** the ribs are arranged in form of two parallel rows in a stripe-like manner on both sides of the longitudinal edges (216, 217) of the longitudinal body (21).

15. Linear connector according to claim 14, **characterized in that** the rows of ribs are positioned in the bottom of the lingitudinal body (21) within slot-like recesses of material (218, 219).

16. Linear connector according to one ofthe claims 13 - 15, **characterized in that** the corrugate structure (213, 214) comprising succeeding ribs (15) is of different height in the direction of the longitudinal axis of the longitudinal body (21).

17. Linear connector according to one of the claims 13 - 16, **characterized in that** the ribs are slanting to the longitudinal axis ofthe longitudinal body (21).

18. Linear connector according to one ofthe claims 13 - 17, **characterized in that** each rib is divided into sections.

19. Linear connector according to one of the claims 13 - 18, **characterized in that** the ribs (215) are provided with a serrated profile (223).

20. Linear connector according to claim 19, **characterized in that** the depth of the profile is about 0,72 mm and the distance of the succeeding serrated ribs is 2,5 mm.

21. Linear connector for hollow, perforated spacing profiles of a multiple insulating glass unit comprising a flat, longitudinal body (21), the cross section being adapted to the cross section of the hollow space of the two spacing profiles which are to be linearly connected to one another, which cross sections are preferrably corresponding, the longitudinal body being provided of two parts (22, 23), one of which (22) is insertable into the one spacing profile (24) and the other one of which (23) is insertable into the other spacing profile (25) of the two joining profiles, the surface of said longitudinal body is provided with at least one upstanding intermediate abutment element (26) touching on inserting the linear connector into the spacing profiles (24, 25) the front edges (27, 28) thereof, **characterized in that** that lateral surface (29) of the longitudinal body (21) contacting the inner side (11) of the perforated wall surface of the spacing profile provided with the sharp corners and edges caused by the perforation process, on the insertion of the linear connector into the spacing profile is provided with the fine structure engaging the sharp corners and edges (210) ofthe perforation apertures (212).

## Revendications

1. Raccord linéaire pour profilés d'écartement creux, pourvus d'une perforation, d'un vitrage isolant à plusieurs vitres, comportant un corps (1, 21) plat et allongé dont la section transversale est adaptée à la section transversale de la cavité des deux profilés d'écartement assemblés entre eux en ligne droite et correspond de préférence à celle-ci, et qui est constitué de deux parties (2, 3, 22, 23), dont une partie (2, 22) peut être emboîtée dans un profilé d'écartement (24) et l'autre partie (3, 23) dans l'autre profilé d'écartement (5, 25) des deux profilés à assembler entre eux et dont la surface est pourvue d'au moins une butée centrale verticale, qui vient en contact avec les arêtes avant (15, 16) lorsque le raccord linéaire est introduit dans les profilés d'écartement (4, 5, 24, 25), caractérisé en ce que la butée centrale présente, en tant que partie d'un frein de bavure de coupe sur la surface du corps (1, 21) allongé, une nervure transversale (6, 26) sur les deux côtés de laquelle sont adjacents des coins (8, 9, 220, 221), montant depuis la surface vers celle-ci, à distance, dont le relief maximal se situe au-dessous du sommet de la nervure transversale (6, 26), et en ce que sur les faces latérales (11, 12) parallèles du corps allongé (1) sont disposées, dans la région de la nervure transversale (6) et des coins (8, 9, 220, 221), plusieurs nervures latérales (13), se trouvant espacées l'une derrière l'autre, dont la hauteur au sommet monte des deux côtés du frein de bavure de coupe vers la nervure transversale (6) et qui pour les nervures latérales (13) situées le plus près de la nervure transversale (6) est si grande que la largeur du raccord linéaire définie par l'écartement des faces latérales (11, 12) est légèrement plus grande qu'à l'extérieur de cette zone, la nervure transversale (6) du frein de bavure de coupe étant disposée, par rapport aux nervures latérales (13), de manière que son prolongement latéral se trouve dans un creux (14) des nervures latérales.

2. Raccord linéaire selon la revendication 1, caractérisé en ce que la longueur de la nervure transversale (6) du frein de bavure de coupe est plus grande que la largeur des coins (8, 9).

3. Raccord linéaire selon la revendication 1 ou 2, caractérisé en ce que les nervures latérales (13) ne s'étendent que sur une partie de toute la hauteur (H) du corps allongé (1).

4. Raccord linéaire selon l'une des revendications 1 à 3, caractérisé en ce que les nervures latérales (13) ne sont disposées que dans la région du frein de bavure de coupe constitué des coins (8, 9) et de la nervure transversale (6).

5. Raccord linéaire selon l'une des revendications 1 à 4, caractérisé en ce que les nervures latérales (13) présentent une section transversale qui correspond à un triangle isocèle dont l'angle au sommet est de 90°.

6. Raccord linéaire selon l'une des revendications 1 à 5, caractérisé en ce que l'écartement des différentes nervures latérales (13) est de 1,5 mm et en ce que la hauteur des différentes nervures latérales (13) augmente de 0,1 mm en direction du milieu au corps allongé (1).

7. Raccord linéaire selon l'une des revendications 1 à 6, caractérisé en ce que la nervure transversale (6) a une section triangulaire.

8. Raccord linéaire selon la revendication 7, caractérisé en ce que le triangle est isocèle et son sommet vertical forme un angle de 30°.

9. Raccord linéaire selon l'une des revendications 1 à 8, caractérisé en ce que le frein de bavure de coupe (6, 8, 9) se trouve sur la face supérieure (7) du corps allongé (1).

10. Raccord linéaire selon l'une des revendications 1 à 8, caractérisé en ce que le frein de bavure de coupe (6, 8, 9) se trouve sur la face inférieure (20) du corps allongé (1).

11. Raccord linéaire selon l'une des revendications 1 à 10, caractérisé en ce que le côté (29) de la surface du corps allongé (21), qui vient en contact avec un côté intérieur (211) de la surface de paroi perforée du profilé d'écartement qui est pourvu d'angles et de bords vifs causés par l'opération de perforation, lors de l'introduction du raccord linéaire dans le profilé d'écartement, présente une structure fine qui peut être amenée en prise avec les angles et bords vifs (210) des ajours de perforation (212).

12. Raccord linéaire selon la revendication 11, caractérisé en ce que la structure fine est un cannelage (213, 214).

13. Raccord linéaire selon la revendication 12, caractérisé en ce que le cannelage (213, 214) est constitué de nervures (215) s'étendant transversalement à la direction longitudinale du corps allongé (21), et se trouvant espacées les unes derrières les autres.

14. Raccord linéaire selon la revendication 13, caractérisé en ce que les nervures sont disposées sous la forme de deux rangées parallèles du genre bandes, des deux côtés des bords longitudinaux (216, 217) du corps allongé (21).

15. Raccord linéaire selon la revendication 14, caractérisé en ce que les rangées de nervures sont disposées à l'intérieur de découpes de matière (218, 219) en forme de trous oblongs dans le fond du corps allongé (21).

16. Raccord linéaire selon l'une des revendications 13 à 15, caractérisé en ce que le cannelage (213, 214), formé par la succession des nervures (15), est de hauteur différente dans la direction de l'axe longitudinal du corps allongé (21).

17. Racccrd linéaire selon l'une des revendications 13 à 16, caractérisé en ce que les nervures sont inclinées par rapport à l'axe longitudinal du corps allongé (21).

18. Raccord linéaire selon l'une des revendications 13 à 17, caractérisé en ce que chaque nervure est partagée en sections.

19. Raccord linéaire selon l'une des revendications 13 à 18, caractérisé en ce que les nervures (215) forment un profil (223) du genre en dents de scie.

20. Raccord linéaire selon la revendication 19, caractérisé en ce que la profondeur du profil est d'environ 0,72 mm et l'écartement des nervures se succédant à la manière de dents de scie est d'environ 2,5 mm.

21. Raccord linéaire pour profilés d'écartement creux, pourvus d'une perforation, d'un vitrage isolant à plusieurs vitres, comportant un corps plat et allongé (21) dont la section transversale est adaptée à la section transversale de la cavité des deux profilés d'écartement assemblés entre eux en ligne droite et correspond de préférence à celle-ci, et qui est constitué de deux parties (22, 23), dont une partie (22) peut être emboîtée dans un profilé d'écartement (24) et l'autre partie (23) dans l'autre profilé d'écartement (25) des deux profilés à assembler entre eux et dont la surface est pourvue d'au moins une butée centrale verticale (26), qui vient en contact avec les arêtes avant (27, 28) lorsque le raccord linéaire est introduit dans les profilés d'écartement (24, 25), caractérisé en ce que le côté (29) de la surface du corps allongé (21), qui vient en contact avec un côté intérieur (11) de la surface de paroi perforée du profilé d'écartement qui est pourvu d'angles et de bords vifs causés par l'opération de perforation, lors de l'introduction du raccord linéaire dans le profilé d'écartement, présente une structure fine qui peut être amenée en prise avec les angles et bords vifs (210) des ajours de perforation (212).
